# EUROPÄISCHE PATENTANMELDUNG

(11) **EP 4 000 438 A1**
(43) Veröffentlichungstag der Anmeldung: **25.05.2022**
(21) Anmeldenummer: 21207830.7
(22) Anmeldetag: 11.11.2021
(51) Int. Cl.: A41D 13/11, A44B 11/06

(54) **SCHUTZMASKE UND VERFAHREN ZUM HERSTELLEN EINER SCHUTZMASKE**

(30) Priorität: 11.11.2020 DE 102020129752
(71) Anmelder: Skylotec GmbH, 56566 Neuwied (DE)
(72) Erfinder: Rinklake, Kai, 56566 Neuwied (DE)
(74) Vertreter: Michalski Hüttermann & Partner Patentanwälte mbB

(57) **Zusammenfassung**

Gegenstand der Erfindung ist ein Verfahren zum Herstellen einer Schutzmaske (1) zum Bedecken einer Mund- und/oder Nasenpartie einer Person, mit den Schritten:
Einbringen wenigstens einer federnden Lasche (7) mit wenigstens drei federnden Teilen (10, 11) einschließlich zweier äußerer Teile (10) und eines mittleren Teils (11) in ein Klemmelement (2) aus einem Flachmaterial,
Einbringen wenigstens eines Kopfbefestigungsbands (6) zum Befestigen der Schutzmaske (1) an dem Kopf der Person unter alle Teile der Lasche (7), so dass durch die Federkraft der äußeren Teile (10) der Lasche (7) das Kopfbefestigungsband (6) an das Klemmelement (2) klemmbar ist,
Verbinden des mittleren Teils mit dem Klemmelement (2), um das Kopfbefestigungsband (6) durch den verbundenen mittleren Teil (11) verschiebbar an dem Klemmelement (2) zu fixieren, und
Aufbringen des Klemmelements (2) auf ein Filterelement (3) zum Bedecken der Mund- und/oder Nasenpartie der Person zum Erhalten der Schutzmaske (1).

## Beschreibung

### Technisches Gebiet

Die Erfindung betrifft eine Schutzmaske mit einem Filterelement zum Bedecken einer Mund- und/oder Nasenpartie einer Person, wenigstens einem Kopfbefestigungsband zum Befestigen der Schutzmaske an dem Kopf der Person, und wenigstens einem an dem Filterelement befestigten Klemmelement. Weiterhin betrifft die Erfindung ein Verfahren zum Herstellen einer Schutzmaske mit einem Filterelement zum Bedecken einer Mund- und/oder Nasenpartie einer Person, und wenigstens einem Kopfbefestigungsband zum Befestigen der Schutzmaske an dem Kopf der Person.

### Hintergrund der Erfindung

Schutzmasken werden zum Schutz des Gesichtes oder Teilen davon sowie der Atemorgane benutzt. Als Filtermasken oder Frischluftmasken schützen Schutzmasken vor Gasen, Dämpfen, Flüssigkeitsnebel, groben und lungengängig feinen Stäuben, Krankheitserreger, Viren und/oder belästigenden Gerüchen. Unterschieden werden Masken beispielsweise in Alltagsmasken, sogenannte Behelfsmasken aus Stoff oder Community-Maske, als medizinischer Mund-Nasen-Schutz, MNS, beispielsweise nach EN 14683, filtrierende Masken, beispielsweise nach EN 149, FFP1-Maske, FFP2-Maske, N95-Maske, oder FFP3-Maske. Vorgenannte FFP-Masken werden in der Regel als Teil einer persönlichen Schutzausrüstung im Rahmen des Arbeitsschutzes in Bereichen verwendet, in denen sich gesundheitsschädliche Stoffe in der Luft befinden.

Vorgenannte Schutzmasken werden in der Regel mit einem Band am Kopf befestigt, welchen entweder hinter den Ohren oder hinter dem Kopf geführt ist. Hochwertigere Masken verfügen über zwei flexible Kopfbefestigungsbänder. Während bei einfacheren Masken die Bebänderung elastisch an der Schutzmaske angeschweißt oder mittels Metallklemmen befestigt ist, können diese bei hochwerten Masken auch verstellbar oder öffenbar ausgebildet werden. Grundsätzlich ist zum Erreichen einer ausreichenden Filtrierwirkung wichtig, dass die Schutzmaske einfach und in definierter sowie abdichtender Wiese am Kopf befestigbar ist. Schutzmasken, deren Position am Kopf besonders gut und einfach einstellbar ist, benötigen hierzu Verstell- und Positionierungskomponenten und sind vielfach nur aufwendig in einem mehrstufigen Fertigungsverfahren und derart kostenaufwendig herstellbar.

### Beschreibung der Erfindung

Ausgehend von dieser Situation ist es eine Aufgabe der vorliegenden Erfindung, eine Schutzmaske sowie ein Verfahren zum Herstellen einer Schutzmaske anzugeben, welche Schutzmaske bei kostengünstiger Herstellung einfacher und komfortabler am Kopf befestigbar ist.

Die Aufgabe der Erfindung wird durch die Merkmale der unabhängigen Ansprüche gelöst. Vorteilhafte Ausgestaltungen sind in den Unteransprüchen angegeben.

Demnach wird die Aufgabe gelöst durch ein Verfahren zum Herstellen einer Schutzmaske zum Bedecken einer Mund- und/oder Nasenpartie einer Person, mit den Schritten:
Einbringen wenigstens einer federnden Lasche mit wenigstens drei federnden Teilen einschließlich zweier äußerer Teile und eines mittleren Teils in ein Klemmelement aus einem Flachmaterial,
Einbringen wenigstens eines Kopfbefestigungsbands zum Befestigen der Schutzmaske an dem Kopf der Person unter alle Teile der Lasche, so dass durch die Federkraft der äußeren Teile der Lasche das Kopfbefestigungsband an das Klemmelement klemmbar ist,
Verbinden des mittleren Teils mit dem Klemmelement, um das Kopfbefestigungsband durch den verbundenen Teil verschiebbar an dem Klemmelement zu fixieren, und
Aufbringen des Klemmelements auf ein Filterelement zum Bedecken der Mund'- und/oder Nasenpartie der Person zum Erhalten der Schutzmaske..

Ein wesentlicher Punkt der Erfindung liegt darin, dass das Klemmelement nicht wie im Stand der Technik aus einem dreidimensional konstruierten und vorgefertigten, während der Herstellung der Schutzmaske dieser zugeführten Teil besteht, welcher in der Regel aus Kunststoff-Spritzguss separat hergestellt wird, sondern aus dem Flachmaterial, welches beim Herstellen der Schutzmaske dieser als Meter- oder Rollenware zugeführt und insbesondere zusammen mit der Filterelement ausgestanzt oder beispielsweise mittels Laser geschnitten werden kann. Mit anderen Worten benötigt die vorgeschlagene Schutzmaske gegenüber aus dem Stand der Technik bekannten Schutzmasken weniger und kostengünstigere Komponenten und Materialien, da das Klemmelement wie später beschrieben insbesondere zusammen mit der Schutzmaske insbesondere durch Ausstanzen gefertigt werden und bevorzugt aus dem gleichen Material wie das Filterelement gestaltet sein kann. Insofern lässt sich die Schutzmaske vollautomatisch und schneller bei geringerem Energieverbrauch herstellen, da das Klemmelement durch rotierende Teile einer Herstellungsmaschine zugeführt werden kann, nicht durch Linearbewegungen mit wechselnder Richtung und schon gar nicht manuell zugeführt werden muss. Mit anderen Worten erlaubt das vorgeschlagene Verfahren eine sogenannte inline-Fertigung, wobei das Kopfbefestigungsband nicht aufwendig, beispielsweise manuell, durch das Klemmelement hindurchgeführt werden muss. Gegenüber dem Stand der Technik erfolgt das Fixieren durch das mittlere Teil des Klemmelements, welches, nachdem das Kopfbefestigungsband unter diesem hindurchgeführt worden ist, wiederum mit dem Klemmelement verbunden wird, wobei das Kopfbefestigungsband durch die Federkraft der äußeren Teile der Lasche an das Klemmelement klemmbar ist.

Das Kopfbefestigungsband ist bevorzugt als textiles, gummiartiges, elastisches und/oder flaches Band, insbesondere als Flachband, gestaltet. Das Filterelement weist bevorzugt eine der Mund- und/oder Nasenpartie nachempfundene Gestaltung und/oder Erstreckung auf, an deren seitlichen Querseiten das Kopfbefestigungsband vorgesehen und/oder, beim Tragen der Schutzmaske, Richtung Ohr orientiert sein kann. Bevorzugt sind an jeder Querseite je ein Kopfbefestigungsband und entsprechend je ein Klemmelement vorgesehen. Besonders bevorzugt sind an jeder Querseite je zwei Kopfbefestigungsbänder und entsprechend beabstandet zwei Klemmelemente vorgesehen. Ebenso können drei oder nur ein Kopfbefestigungsband und Klemmelement vorgesehen sein. Das Kopfbefestigungsband ist nicht mit der Schutzmaske und/oder dem Filterelement verschweißt, verklebt, vernäht und/oder mechanisch verbunden. Bevorzugt klemmt die Lasche, insbesondere die äußeren Teile der Lasche, das Kopfbefestigungsband selbständig aufgrund der Federkraft, wobei sich das Kopfbefestigungsband und derart die Schutzmaske durch Zug an dem Kopfbefestigungsband enger stellen lässt. Bevorzugt ist in dem Filterelement im Bereich des Klemmelements und/oder der Lasche eine Öffnung vorgesehen.

Weiter bevorzugt ist ein einziges Kopfbefestigungsband je Kopfseite vorgesehen und ist die Lasche dreiteilig ausgeführt. Die drei Teile sind bevorzugt gleich groß und U-förmig gestaltet, wobei die Querseiten der eingebrachten Teile eine gemeinsame Kontaktlinie mit dem Klemmelement ausbilden. Ebenso können die Teile unterschiedliche Querbreiten aufweisen, jedoch bevorzugt eine gemeinsame Kontaktlinie ausbilden. Beispielsweise können die äußeren Teile eine gleich große und das mittlere Teil eine demgegenüber größere Querbreite aufweisen. Nach Einbringen des Kopfbefestigungsbandes beispielsweise durch Einlegen unter die in gegenüber dem Klemmelement hochgeklappten Teile und Verbinden des mittleren Teils insbesondere an der Kontaktlinie mit dem Klemmelement kann das Kopfbefestigungsband im Bereich des mittleren Teils in Längsrichtung weg von der Schutzmaske gezogen werden, so dass das Kopfbefestigungsband eine seitliche Schlaufe ausbildet. Derart kann das Kopfbefestigungsband durch die Querseiten der äußeren Teile an der Kontaktlinie gegen das Klemmelement geklemmt werden.

Zum Herstellen einer Mehrzahl Schutzmasken können jeweils ein Filterelement beidseitig mit Klemmelementen versehen werden und in die jeweiligen Klemmelemente beidseitig ein laufendes Kopfbefestigungsband wie vorab beschrieben eingebracht und fixiert werden. Die beiden Kopfbefestigungsbänder Können zwischen zwei Schutzmasken zunächst beispielsweise durch Verschweißen miteinander verbunden und sodann getrennt werden, so dass die Schutzmaske beidseitig mit einem jeweils derart verbundenen Kopfbefestigungsband versehen ist. Jedes Kopfbefestigungsband kann sodann wie zuvor beschrieben seitlich in Längsrichtung weg von der Schutzmaske gezogen werden, um die Länge des Kopfbefestigungsbandes an den Kopf der Person anzupassen.

Besonders bevorzugt klemmt die Lasche, insbesondere die äußeren Teile und/oder eine der Kontaktlinie zugewandte Querseite der Lasche, das Kopfbefestigungsband derart, dass das Kopfbefestigungsband gegen Ausfädeln ,nach hinten' in Richtung Ohr geklemmt ist und/oder das Kopfbefestigungsband durch Ziehen an dem dem Ohr entgegengesetzten Ende des Kopfbefestigungsbands ,nach vorne' durch die Lasche ,hinten' am Kopf verkürzbar ist. Die Lasche ist bevorzugt mit Federkraft derart vorgespannt, dass die Lasche in eine geschlossene Position strebt, in der die Lasche bündig an dem Klemmelement anliegt. Das Klemmelement weist bevorzugt eine ebene und/oder rechteckartige Erstreckung auf. Das Kopfbefestigungsband ist bevorzugt hinter dem Kopf der Person geführt und an seinen Enden an gegenüberliegenden seitlichen Querseiten mit dem Filterelement verbunden. Weiter bevorzugt ist das Kopfbefestigungsband nicht zum Befestigen an dem Ohr der Person gestaltet. Die Lasche öffnet sich bei hindurchgeführtem Kopfbefestigungsband bevorzugt weg vom Gesicht nach außen. Das Filterelement ist bevorzugt flächig ausgestaltet oder weist jedenfalls im Bereich des Klemmelements eine flächige und/oder ebene Gestaltung auf. Ferner kann das Filterelement an seiner Querseite einen flächigen oder gebogenen Flügel aufweisen, an dem das Klemmelement vorgesehen ist.

Die Schutzmaske ist bevorzugt als Atemschutzmaske ausgebildet, insbesondere als Halbmaske gestaltet, vorzugsweise zur Verwendung als filtrierende Maske (FFP), insbesondere zum Verhindern des Einatmens von schädlichen Partikeln und zum Verringern einer Infektion mit Krankheitserregern durch Mund und/oder Nase, und/oder zum Verwenden als insbesondere aerosolfiltrierende Atemschutzmaske und/oder Filterpartikelmaske, weiter insbesondere zum Verhindern eines Übertragens von Krankheitserregern durch Tröpfcheninfektion und/oder insbesondere zum Verringern einer Keim-, insbesondere Viruslast, beispielsweise bei epidemischer oder pandemischer Ausbreitung von Infektionskrankheiten, wie beispielsweise COVID-19. Die Schutzmaske ist vorzugsweise als partikelfiltrierende Halbmaske gemäß der EN 149:2001 oder EN 149:2001+A1:2009 ausgebildet, insbesondere FFP-1, FFP-2 oder FFP-3 Maske. Ferner kann die Maske nach EN-Normen 136, 140, 143, 149, 1827, 12941 und/oder 12942 ausgeführt sein.

Die Schutzmaske kann eine oder mehrere insbesondere übereinander vorgesehene, vorzugsweise miteinander verklebte, verbundene und/oder vernähte Gewebelagen als Filterelement aufweisen, die ein Gewebe, Gewirk, Gestrick, Gestick, Gelege und/oder ein Textilverbundstoff, insbesondere ein Vlies oder Gewebe, umfassen können. Das Filterelement kann aus textilen Fasern bestehen und/oder solche aufweisen, wobei als textile Fasern natürliche Fasern, vorzugsweise Wolle oder Baumwolle, und/oder synthetische Fasern, vorzugsweise synthetische Fasern (Chemiefasern) wie zellulosische Fasern, beispielswiese Viskosefasern, verwendet werden, insbesondere aus der Gruppe von Polyestern (PES), Polyolefinen, wie Polyethylen (PE) und Polypropylen (PP), Polyvinylchlorid (CLF), Polyvinylidenchlorid (CLF), Acetat (CA), Triacetat (CTA), Polyacryl (PAN), Polyamid (PA), Polyvinylalkohol (PVAL), Polyurethanen, Polyvinylestern, (Meth-)Acrylaten sowie deren Mischungen. Die vorgenannten Kurzzeichen für die textile Fasern entstammen der DIN 60001-4 (August 1991). Die Schutzmaske kann weitere Gewebelagen beispielsweise als Zwischenlagen mit unterschiedlichen Funktion enerhalten, beispielweise zur zusätzlichen Filterung, Abdichtung, Feuchtigkeitsaufnahme usw.

Das Filterelement kann eine filtrierenden Wirkung aufweisen und dazu beispielsweise ein Vlies bzw. Vliesstoff umfassen, insbesondere ein zu Textilverbundstoffen zählendes, flexibles, poröses Flächengebilde aufweisen, welches nicht durch klassischen Methoden der Gewebebindung von Kette und Schuss oder durch Maschenbildung sondern durch Verschlingung und/oder kohäsive und/oder adhäsive Verbindungen von textile Fasern hergestellt ist. Vliese sind im allgemeinen lockere Materialien aus Spinnfasern oder Filamenten, insbesondere aus synthetischen Fasern bzw. Chemiefasern, beispielsweise Polypropylen, Polyester, Viskose etc., hergestellt, deren Zusammenhalt durch die den Fasern eigene Haftung gegeben ist. Einzelfasern können eine Vorzugsrichtung aufweisen, sogenannte orientierte oder Kreuzlage-Vliese, oder aber auch ungerichtet sein, sogenannte Wirr-Vliese. Bevorzugt ist der mittlere Durchmesser der textilen Fasern des Filterelements höchstens 100 µm, insbesondere höchstens 30 µm, vorzugsweise höchstens 20 µm, bevorzugt höchstens 10 µm, besonders bevorzugt höchstens 5 µm, ganz besonders bevorzugt höchstens 2 µm. Im Allgemeinen sollte der Durchmesser der textilen Fasern des Filterelements im Bereich von 0,05 bis 50 µm, insbesondere 0,1 bis 50 µm, vorzugsweise 0,2 bis 30 µm, besonders bevorzugt 0,2 bis 20 µm, ganz besonders bevorzugt 0,5 bis 10 µm, liegen.

Die Vliese können mechanisch verfestigt werden durch Vernadeln, Vermaschen oder durch Verwirbeln mittels scharfer Wasserstrahlen, sogenannte Spunlaced-Vliese. Vliese können ferner beispielsweise durch Spunbonding, Meltblow-Verfahren und bevorzugt durch Elektrospinning hergestellt werden. Adhäsiv verfestigte Vliese entstehen durch Verkleben der Fasern mit flüssigen Bindemitteln, beispielsweise Acrylatpolymere, SBR/NBA, Polyvinylester oder Polyurethandispersionen, oder durch Schmelzen bzw. Auflösen von sogenannten Bindefasern, die dem Vlies bei der Herstellung beigemischt werden. Bei der kohäsiven Verfestigung werden die Faseroberflächen durch geeignete Chemikalien angelöst und durch Druck verbunden oder bei erhöhter Temperatur verschweißt. Vliese aus sogenannten Spinnvliesen, d.h. durch Erspinnen und anschließendes Ablegen, Aufblasen oder Aufschwämmen auf ein Transportband hergestellte Flächengebilde, nennt man Spinnvliesstoffe (Englisch: Spunbondeds). Bevorzugt ist das Filterelement zum Erreichen der Filterwirkung gegenüber einer anderen Gewebelage kleinporiger gestaltet. Das Filterelement kann in seiner Form an das Gesicht der Person zum Ausbilden einer sogenannter CUP Maske angepasst sein oder zum Ausbilden einer sogenannten Faltmaske faltbar gestaltet sein.

Das Filterelement kann eine mittlere Porengröße oder mittlere Maschenweite - je nach Art der Gewebelage - von größer 1 µm, insbesondere größer 10 µm, vorzugsweise größer 50 µm, besonders bevorzugt größer 100 µm, oder mehr als 200 µm, aufweisen. Auf diese Weise kann eine gute Abscheiderate in Bezug auf Partikel und Aerosole und/oder ein geringer Atemwiderstand erreicht werden. Ferner oder zusätzlich kann das Filterelement ein elektrostatisches Material, insbesondere ein Elektret, umfassen, durch welches kleine Staubpartikel und Flüssigkeitstropfen durch elektrostatische Kräfte bindbar sind. Besonders bevorzugt liegt das Verhältnis bzw. der Quotient der mittleren Porengröße oder Maschenweite zum mittleren Durchmesser der textilen Fasern des Filterelements im Bereich von 0,1 bis 2.000, insbesondere 1 bis 500, vorzugsweise 5 bis 350, besonders bevorzugt 10 bis 300, ganz besonders bevorzugt 25 bis 250, variieren. Insbesondere sollte das Verhältnis bzw. der Quotient der mittleren Porengröße oder Maschenweite zum mittleren Durchmesser der textilen Fasern des Filterelements höchstens 2.000, insbesondere höchstens 500, vorzugsweise höchstens 350, besonders bevorzugt höchstens 300, ganz besonders bevorzugt höchstens 250, betragen. Jedoch sollte das Verhältnis bzw. der Quotient der mittleren Porengröße oder Maschenweite zum mittleren Durchmesser der textilen Fasern des Filterelements mindestens 0,1, insbesondere mindestens 1, bevorzugt mindestens 5, besonders bevorzugt mindestens 10, ganz besonders bevorzugt mindestens 25, noch mehr bevorzugt mindestens 40, betragen. Auf diese Weise werden besonders effiziente Abscheideraten in Bezug auf Krankheitserreger und Aerosole erreicht.

Um eine effiziente Abscheiderate in Bezug auf Krankheitserreger zu erreichen, kann das Filterelement einen mittleren Wirkungsgrad Em nach DIN EN 779 (Juli 1993) von mindestens 40 %, insbesondere mindestens 50 %, vorzugsweise mindestens 70 %, besonders bevorzugt mindestens 90 %, ganz besonders bevorzugt mindestens 95 %, aufweisen. Weiterhin kann das Filterelement zu diesem Zweck einen mittleren Abscheidegrad Am nach DIN EN 779 (Juli 1993) von mindestens 50 %, insbesondere mindestens 70 %, vorzugsweise mindestens 90 %, besonders bevorzugt mindestens 95 %, ganz besonders bevorzugt mindestens 99 %, aufweisen. Vorteilhafterweise ist das Filterelement derart ausgebildet, dass sie bei einer Anströmgeschwindigkeit von 0,1 m/s eine mittlere Abscheiderate gegenüber Partikeln und/oder Aerosolen mit Durchmessern im Bereich von 1 bis 100 µm von mindestens 80 %, insbesondere mindestens 90 %, vorzugsweise mindestens 95 %, aufweist.

Nach einer bevorzugten Weiterbildung erfolgt das Aufbringen des Klemmelements auf das Filterelement vor dem Einbringen der federnden Lasche. Insofern kann zunächst ein separates Klemmelement wie beschrieben hergestellt werden, welche insbesondere mit seiner Oberseite an das Filterelement beispielsweise geklebt wird. Ebenso kann das Klemmelement zunächst auf das Filterelement aufgebracht werden und danach wie beschrieben hergestellt werden. In diesem Fall ist das Flachmaterial bevorzugt als Kunststofffilm mit einer Dicke von beispielsweise 1, 2 oder 3 mm gestaltet und/oder erfolgt beim Einbringen beispielsweise durch Stanzen ein ebensolches Stanzen des Filterelements. Das Filterelement und das Klemmelement können simultan hergestellt werden, beispielsweise kann das auf dem Filterelement angeordnete Klemmelement wie nachfolgend beschrieben in einem einzigen Herstellungsschritt ausgestanzt werden.

Zum Einbringen der Lasche existieren grundsätzlich verschiedene Möglichkeiten. Nach einer besonders bevorzugten Fortbildung umfasst das Verfahren den Schritt:
Einbringen der Lasche mittels Stanzen und/oder Schneiden, Stanzen und/oder Schneiden einer Öffnung in das Filterelement im Bereich der Lasche, und/oder gleichzeitiges Stanzen und/oder Schneiden der Lasche zum Einbringen derselben und der Öffnung in das Filterelement im Bereich der Lasche.

Zum Stanzen wird vorteilhafterweise ein Werkzeug verwendet, welches beispielsweise ein ,großes' U und ein ,kleines' U umfasst, deren Querseiten sich insbesondere an der Kontaktlinie überlappen und deren Längsseiten gleich lang gestaltet sind. Bevorzugt weisen die äußeren Teile eine identische Querbreite auf, die ebenso identisch zu der Querbreite des mittleren Teils ist. Anstelle eines U's können auch andere Formen vorgesehen sein, beispielsweise ein U mit abgerundeten Ecken, eine kreisartige Gestaltung etc.

Nach einer bevorzugten Weiterbildung weist das Verfahren die Schritte auf:
nach Einbringen der Lasche, Biegen des Klemmelements über eine durch die Lasche definierte Biegelinie, so dass sich die Lasche entlang ihrer Kontaktlinie von dem Klemmelement abhebt, zum Einbringen des Kopfbefestigungsbands unter die abgehobene Lasche, und
Zurückbiegen des Klemmelements, so dass die Kontaktlinie an dem Klemmelement zu liegen kommt und die äußeren Teile der Lasche das Kopfbefestigungsband an das Klemmelement klemmen.

Das Biegen erfolgt bevorzugt über eine sich in Längsrichtung des Klemmelements erstreckenden Biegelinie. Beim Biegen verbleibt die Lasche im Wesentlichen in ihrer ursprünglichen Position, so dass zwischen der derart in Bezug auf das Klemmelement abgehobenen Lasche ein Spalt entsteht, in welchen das Kopfbefestigungsband in einfacher Weise einlegbar ist. Entsprechend erstreckt sich die Biegelinie bevorzugt parallel zu der Kontaktlinie entlang der insbesondere einstückig mit dem Klemmelement verbundenen Querseite der Lasche. Das Zurückbiegen erfolgt bevorzugt aufgrund einer Eigenspannung des Klemmelements, beispielsweise durch schlichtes Loslassen des hochgebogenen Klemmelements.

Nach einer weiteren bevorzugten Ausbildung weist das Verfahren den Schritt auf:
Einbringen einer seitlichen Aussparung in die äußeren Teile der Lasche, durch welche das Kopfbefestigungsband zwischen Lasche und Klemmelement hindurchführbar ist.

Bevorzugt ist die seitliche Aussparung an einer äußeren Längsseite des äußeren Teils der Lasche vorgesehen, welche weg von dem mittleren Teil orientiert ist. Aufgrund der Aussparung lässt sich das Kopfbefestigungsband einfacher durch Lasche und Klemmelement führen, beispielsweise um den Sitz der Schutzmaske am Kopf der Person einzustellen, um sodann das Kopfbefestigungsband zwischen Querseite der Lasche und Klemmelement zu fixieren. Die Aussparung ist bevorzugt V-förmig gestaltet, wobei sich die Spitze des V weg von der Kontaktlinie orientieren kann.

Das mittlere Teil lässt sich mittels mehrerer Varianten mit dem Klemmelement verbinden. Gemäß einer besonders bevorzugten Weiterbildung weist das Verfahren den Schritt auf:
Verbinden des mittleren Teils mit dem Klemmelement mittels Verschweißen und/oder Verkleben.

Derart lässt sich das mittlere Teil bevorzugt an seiner der Kontaktlinie zugewandten Querseite in einfacher Weise automatisiert an der Kontaktlinie mit dem Klemmelement verbinden.

Nach einer weiteren bevorzugten Fortbildung ist die federnde Lasche U-förmig gestaltet und/oder ist die federnde Lasche hin zu einem Rand der Schutzmaske orientiert, überlappt das Filterelement das Klemmelement vollständig oder wenigstens teilweise, und/oder ist das mittlere Teil der Lasche U-förmig gestaltet. Das Klemmelement kann aus dem Flachmaterial geformt, gestanzt, besteht und/oder geschnitten sein. Die Lasche kann durch eine U-förmige Ausstanzung in einem Fertigungsprozess mit dem Filterelement hergestellt werden. Hin zu einem Rand der Schutzmaske orientiert bedeutet insbesondere, dass die U-förmige Querseite hin zum Rand orientiert ist, während die Lasche an ihrer gegenüberliegenden Querseite mit einem übrigen Teil des Klemmelement einstückig weg vom Rand der Schutzmaske ausgestaltet sein kann. Vollständig überlappen bedeutet insbesondere, dass das Klemmelement das Filterelement, beim Tragen der Schutzmaske, nicht in Richtung Ohr überragt. Das Flachmaterial kann eine Gewebelage wie zuvor beschrieben oder Kunststoff sein. Bevorzugt ist das Flachmaterial blechartig, flächig, gewölbt und/oder eben ausgestaltet und beispielsweise eine Dicke von weniger als 3, 2, 1 oder 0,5 mm auf.

Nach einer bevorzugten Weiterbildung ist das wenigstens eine Klemmelement integriert mit dem Filterelement gestaltet, und/oder ist das wenigstens eine Klemmelement innerhalb des Filterelements vorgesehen oder ist das wenigstens eine Klemmelement auf dem Filterelement vorgesehen und/oder ist das Klemmelement an einem Rand des Filterelements vorgesehen ist. Bevorzugt ist das Klemmelement einstückig mit dem Filterelement gestaltet. Das Klemmelement kann insbesondere zwischen Gewebelagen des Filterelements innerhalb diesem vorgesehen sein. Bevorzugt ist das wenigstens eine Klemmelement innerhalb des Filterelements mit diesem verklebt und/oder ist das wenigstens eine Klemmelement auf das Filterelement aufgeklebt.

Nach einer anderen bevorzugten Weiterbildung ist das wenigstens eine Klemmelement mit dem Filterelement verklebt, verschweißt und/oder vernäht. Bevorzugt weist das Klemmelement eine flächige und/oder biegsame Gestaltung auf, welche an die Gesichtsform an der Person anpassbar ist.

Gemäß einer weiteren bevorzugten Ausgestaltung weist das Filterelement wenigstens zwei übereinander angeordnete Gewebelagen auf und ist das wenigstens eine Klemmelement und wenigstens eine der Gewebelagen aus dem gleichen Material und/oder einstückig gestaltet. Bevorzugt ist das Filterelement mit den Gewebelagen verklebt. Insbesondere ist das Klemmelement nicht als Kunststoffbauteil ausgestaltet, welches an das Filterelement in Verlängerung dessen angefügt ist.

Nach einer anderen bevorzugten Weiterbildung ist das wenigstens eine Klemmelement überstandsfrei an dem Filterelement vorgesehen. Bevorzugt liegt das Klemmelement bündig auf dem Filterelement auf.

Gemäß einer weiteren bevorzugten Ausgestaltung weist das Klemmelement eine Kennzeichnungsfläche auf. Die Kennzeichnungsfläche ist bevorzugt als ebene Fläche ausgeführt und/oder ist insbesondere seitlich neben dem Filterelement vorgesehen, beispielsweise abgesetzt von diesem.

Die Aufgabe der Erfindung wird weiterhin gelöst durch ein Schutzmaske, mit einem Filterelement zum Bedecken einer Mund- und/oder Nasenpartie einer Person, wenigstens einem Kopfbefestigungsband zum Befestigen der Schutzmaske an dem Kopf der Person, und wenigstens einem an dem Filterelement aufgebrachten Klemmelement aus einem Flachmaterial, wobei das wenigstens eine Klemmelement eine federnde Lasche mit wenigstens drei federnden Teilen einschließlich zweier äußerer Teile und eines mittleren Teils aufweist, durch dessen Federkraft die äußeren Teile der Lasche das unter alle Teile der Lasche eingebrachte Kopfbefestigungsband an das Klemmelement klemmbar ist, und dessen mittlerer Teil mit dem Klemmelement verbunden ist, um das Kopfbefestigungsband durch den verbundenen Teil verschiebbar an dem Klemmelement zu fixieren.

Nach einer bevorzugten Weiterbildung ist das wenigstens eine Klemmelement integriert mit dem Filterelement gestaltet, und/oder ist das wenigstens eine Klemmelement innerhalb des Filterelements vorgesehen oder ist das wenigstens eine Klemmelement auf dem Filterelement vorgesehen und/oder ist das Klemmelement an einem Rand des Filterelements vorgesehen.

Gemäß einer weiteren bevorzugten Ausgestaltung ist die federnde Lasche U-förmig gestaltet, ist das mittlere Teil der Lasche U-förmig gestaltet und/oder ist die federnde Lasche hin zu einem Rand der Schutzmaske orientiert, überlappt das Filterelement das wenigstens eine Klemmelement vollständig oder wenigstens teilweise, und/oder ist das Klemmelement aus dem Flachmaterial geformt, gestanzt, besteht und/oder geschnitten.

Nach einer bevorzugten Weiterbildung ist das wenigstens eine Klemmelement mit dem Filterelement verklebt, verschweißt und/oder vernäht.

Gemäß einer weiteren bevorzugten Ausgestaltung weist das Filterelement wenigstens zwei übereinander angeordnete Gewebelagen auf und ist das wenigstens eine Klemmelement und wenigstens eine der Gewebelagen aus dem gleichen Material und/oder einstückig gestaltet.

Nach einer bevorzugten Weiterbildung ist eine seitliche Aussparung in die äußeren Teile der Lasche, durch welche das Kopfbefestigungsband zwischen Lasche und Klemmelement hindurchführbar ist, eingebracht.

Weitere Ausgestaltungen und Vorteile der Schutzmaske ergeben sich für das Fachmann in Analogie zu dem zuvor beschriebenen Verfahren.

### Kurze Beschreibung der Zeichnungen

Nachfolgend wird die Erfindung unter Bezugnahme auf die anliegenden Zeichnungen anhand bevorzugter Ausführungsbeispiele näher erläutert.

In den Zeichnungen zeigen
- Fig. 1: eine schematische Ansicht eines Teils einer Schutzmaske zum Bedecken einer Mund- und/oder Nasenpartie einer Person mit einem Klemmelement gemäß einem bevorzugten Ausführungsbeispiel der Erfindung,
- Fig. 2: eine schematische Teilansicht der Schutzmaske gemäß Fig. 1 gemäß dem bevorzugten Ausführungsbeispiel der Erfindung,
- Fig. 3: eine schematische Ansicht des Klemmelements gemäß Fig. 1 gemäß dem bevorzugten Ausführungsbeispiel der Erfindung,
- Fig. 4: eine schematische Seitansicht des gebogenen Klemmelements gemäß Fig. 1 gemäß dem bevorzugten Ausführungsbeispiel der Erfindung,
- Fig. 5: eine weitere schematische Ansicht des Klemmelements gemäß Fig. 1 gemäß dem bevorzugten Ausführungsbeispiel der Erfindung, und
- Fig. 6: eine noch weitere schematische Ansicht des Klemmelements gemäß Fig. 1 gemäß dem bevorzugten Ausführungsbeispiel der Erfindung.

### Detaillierte Beschreibung der Ausführungsbespiele

Fig. 1 zeigt eine schematische Ansicht eines Teils einer Schutzmaske 1 zum Bedecken einer Mund- und/oder Nasenpartie einer Person mit einem Klemmelement 2 gemäß einem bevorzugten Ausführungsbeispiel der Erfindung, während Fig. 2 eine schematische Teilansicht eines Klemmelements 2 gemäß dem bevorzugten Ausführungsbeispiel der Erfindung zeigt. Schließlich zeigen Figs. 3, 5 und 6 jeweils eine schematische Ansicht des Klemmelements gemäß Fig. 1 gemäß dem bevorzugten Ausführungsbeispiel der Erfindung, während Fig. 4 eine schematische Seitansicht des gebogenen Klemmelements gemäß Fig. 1 gemäß dem bevorzugten Ausführungsbeispiel der Erfindung zeigt.

Die Schutzmaske 1 weist ein flächiges atemdurchlässiges Filterelement 3 zum Bedecken einer Mund- und/oder Nasenpartie einer Person auf, welches, nicht im Detail gezeigt, eine Mehrzahl textiler Gewebelagen 4 aufweist. Eine erste Gewebelage 4 ist aus einem hydrophilen textilen Material zum Aufnehmen von Feuchtigkeit aus Atemluft der Person gestaltet und dient zum Auflegen auf die Mund- und/oder Nasenpartie der Person. Eine zweite, mittlere Gewebelage 4 weist ein filtrierendes Material wie Vlies, ein elektrostatisches Material, eine Kombination der vorgenannten oder vergleichbare Materialien auf, um durch die zweite Gewebelage 4 hindurchströmende Luft zu filtern. Eine dritte Gewebelage 4 ist aus einem hydrophoben Material zum Abweisen von Schmutz und/oder Feuchtigkeit aus Umgebungsluft gestaltet. Die drei Gewebelagen 4 sind flächendeckend aufeinander angeordnet und an ihren Rändern sowie entlang ihrer flächigen Erstreckung miteinander durch Verweben, Verkleben, Vernähen etc. verbunden.

An beiden seitlichen Querseiten 5 des Filterelements 3 sind jeweils ein elastisches, textiles und flaches Kopfbefestigungsband 6 vorgesehen, die an ihren Enden zusammengeknotet oder verschweißt sind, nicht gezeigt, und derart zum Befestigen der Schutzmaske 1 an dem Kopf um den Kopf herumführbar sind. Ferner sind an beiden Querseiten 5 jeweils ein Klemmelement 2 angeordnet, welches sich an das Filterelement 3 anschließt oder gemäß einer nicht gezeigten Ausgestaltung vollständig von dem Filterelement 3 überlappt ist und derart das Filterelement 3 in Bezug auf die Querseite 5 nicht überragt.

Das Klemmelement 2 weist eine flächige und rechteckartige Erstreckung auf, welche bündig an der Querseite 5 anliegt und wesentlich kleiner als die Erstreckung des Filterelements 3 ist. Das Klemmelement 2 ist mit dem Filterelement 3 verklebt, verschweißt und/oder vernäht, und derart einstückig mit dem Filterelement 3 gestaltet. Dazu kann das Klemmelement 2 gemäß einer nicht gezeigten Ausgestaltung innerhalb des Filterelements 3 vorgesehen sein, nämlich zwischen zwei Gewebelagen 4 angeordnet sein. Ebenso kann das Klemmelement 2 wie in Fig. 1 gezeigt an einem Rand der Gewebelagen 4 vorgesehen sein. Das Klemmelement 2 kann aus Kunststoff ausgeführt sein. Ebenso kann das Klemmelement 2 und wenigstens eine Gewebelage 4 aus dem gleichen Material gestaltet sein.

In das Klemmelement 2 ist mittels Stanzen eine U-förmige federnde Lasche 7 eingefügt, durch eine gestrichelte Linie angedeutet, welche hinsichtlich der U-förmigen Querseite wie in Fig. 2 zu erkennen hin zu der Querseite 5 orientiert bzw. an ihrer Kontaktlinie 8 geöffnet ist. Die Lasche 7 ist an ihrer entgegengesetzten von der Querseite 5 weg orientierten Seite nicht ausgestanzt und geht an einer Biegelinie 9, gestrichelt gezeichnet, einstückig in die flächige Erstreckung des (restlichen) Klemmelements 2 über.

Fig. 3 zeigt das Klemmelement 2 in Draufsicht mit der Lasche 7, welche drei federnde Teile 10, 11 einschließlich zweier äußerer Teile 9 und eines von den äußeren Teilen 10 mittig eingefassten mittleren Teils 11 aufweist. Die einzelnen Teile 10, 11 weisen jeweils eine gleich große rechteckige Grundfläche auf, wobei an den äußeren Längsseiten der äußeren Teile 9 jeweils dreieckartige Aussparungen 12 vorgesehen sind. Entsprechend erstreckt sich die Kontaktlinie 8 entlang der drei Querseiten der einzelnen Teile 10, 11. In einem ersten Herstellungsschritt werden die einzelnen Teile 10, 11 wie in Fig. 3 ausgestanzt, entweder nur in dem Klemmelement 2, welches dann später auf das Filterelement 3 aufgebracht wird, oder in dem bereits auf dem Filterelement 3 aufgebrachten Klemmelement 2.

In einem weiteren Herstellungsschritt wird das Klemmelement 2 über die Biegelinie 9 gebogen, wie in seitlicher Ansicht in Fig. 4 gezeigt, so dass die Lasche 7 einen Spalt freigibt. In den Spalt wird sodann das Kopfbefestigungsband 6 eingelegt. Nach Loslassen bzw. Zurückbiegen der Lasche 7, gezeigt und angedeutet in Fig. 5 durch Pfeile, verläuft das Kopfbefestigungsband 6 unter der Lasche 7 und tritt durch die Aussparungen 12 aus, um sich in Richtung der Biegelinie 9 auf dem Klemmelement 2 zu erstrecken. Das mittlere Teil 11 wird sodann an seiner Kontaktlinie 8 mit dem Klemmelement 2 verschweißt und derart fixiert, angedeutet durch kleinere Querstriche.

Schließlich wird, wir aus Fig. 6 ersichtlich, das Kopfbefestigungsband 6 im Bereich des mittleren Teils 11 weg von der Biegelinie 9 geführt, so dass sich eine Schlaufe ergibt, wie auch in Figs. 1 und 2 ersichtlich. Gleichzeitig wird das Kopfbefestigungsband 6 an der Kontaktlinie 8 zwischen den Querseiten der äußeren Teile 10 und dem Klemmelement 6 geführt, so dass die Federkraft der Lasche 7 bzw. der äußeren Teile 10 das Kopfbefestigungsband 6 klemmt und derart in seiner Position in Bezug auf das Klemmelement 2 fixiert. Bedingt dadurch kann das Kopfbefestigungsband 6 nicht in Richtung Kopf aus dem Klemmelement verrutschen. Um nun die Schutzmaske 1 fester am Kopf zu fixieren, kann das Kopfbefestigungsband 6 durch die Lasche 7 hindurch weg vom Kopf herausgezogen werden und verbleibt im herausgezogenen Zustand klemmend durch die Lasche 7 in seiner Position in Bezug auf die Lasche 7.

Die beschriebenen Ausführungsbeispiels sind lediglich Beispiele, die im Rahmen der Ansprüche auf vielfältige Weise modifiziert und/oder ergänzt werden können. Jedes Merkmal, das für ein bestimmtes Ausführungsbeispiel beschrieben wurde, kann eigenständig oder in Kombination mit anderen Merkmalen in einem beliebigen anderen Ausführungsbeispiel genutzt werden. Jedes Merkmal, dass für ein Ausführungsbeispiel einer bestimmten Kategorie beschrieben wurde, kann auch in entsprechender Weise in einem Ausführungsbeispiel einer anderen Kategorie eingesetzt werden.

### Bezugszeichenliste

| | |
|---|---|
| Schutzmaske | 1 |
| Klemmelement | 2 |
| Filterelement | 3 |
| Gewebelage | 4 |
| Querseite | 5 |
| Kopfbefestigungsband | 6 |
| Lasche | 7 |
| Kontaktlinie | 8 |
| Biegelinie | 9 |
| Äußeres Teil | 10 |
| Mittleres Teil | 11 |
| Aussparung | 12 |

## Patentansprüche

1. Verfahren zum Herstellen einer Schutzmaske (1) zum Bedecken einer Mund- und/oder Nasenpartie einer Person, mit den Schritten:
Einbringen wenigstens einer federnden Lasche (7) mit wenigstens drei federnden Teilen (10, 11) einschließlich zweier äußerer Teile (10) und eines mittleren Teils (11) in ein Klemmelement (2) aus einem Flachmaterial,
Einbringen wenigstens eines Kopfbefestigungsbands (6) zum Befestigen der Schutzmaske (1) an dem Kopf der Person unter alle Teile der Lasche (7), so dass durch die Federkraft der äußeren Teile (10) der Lasche (7) das Kopfbefestigungsband (6) an das Klemmelement (2) klemmbar ist,
Verbinden des mittleren Teils mit dem Klemmelement (2), um das Kopfbefestigungsband (6) durch den verbundenen mittleren Teil (11) verschiebbar an dem Klemmelement (2) zu fixieren, und
Aufbringen des Klemmelements (2) auf ein Filterelement (3) zum Bedecken der Mund- und/oder Nasenpartie der Person zum Erhalten der Schutzmaske (1).

2. Verfahren nach dem vorhergehenden Anspruch, wobei das Aufbringen des Klemmelements (2) auf das Filterelement (3) vor dem Einbringen der federnden Lasche (7) erfolgt.

3. Verfahren nach einem der vorhergehenden Ansprüche, mit dem Schritt:
Einbringen der Lasche (7) mittels Stanzen und/oder Schneiden, Stanzen und/oder Schneiden einer Öffnung in das Filterelement (3) im Bereich der Lasche (7), und/oder gleichzeitiges Stanzen und/oder Schneiden der Lasche (7) zum Einbringen derselben und der Öffnung in das Filterelement (3) im Bereich der Lasche (7).

4. Verfahren nach einem der vorhergehenden Ansprüche, mit den Schritten:
nach Einbringen der Lasche (7), Biegen des Klemmelements (2) über eine durch die Lasche (7) definierte Biegelinie (9), so dass sich die Lasche (7) entlang ihrer Kontaktlinie (8) von dem Klemmelement (2) abhebt, zum Einbringen des Kopfbefestigungsbands (6) unter die abgehobene Lasche (7), und
Zurückbiegen des Klemmelements (2), so dass die Kontaktlinie (8) an dem Klemmelement (2) zu liegen kommt und die äußeren Teile der Lasche (7) das Kopfbefestigungsband (6) an das Klemmelement (2) klemmen.

5. Verfahren nach einem der vorhergehenden Ansprüche, mit dem Schritt:
Einbringen einer seitlichen Aussparung (12) in die äußeren Teile (10) der Lasche (7), durch welche das Kopfbefestigungsband (6) zwischen Lasche (7) und Klemmelement (2) hindurchführbar ist.

6. Verfahren nach einem der vorhergehenden Ansprüche, mit dem Schritt:
Verbinden des mittleren Teils (11) mit dem Klemmelement (2) mittels Verschweißen und/oder Verkleben.

7. Verfahren nach einem der vorhergehenden Ansprüche, die federnde Lasche (7) U-förmig gestaltet ist und/oder die federnde Lasche (7) hin zu einem Rand der Schutzmaske (1) orientiert ist, das Filterelement (3) das Klemmelement (2) vollständig oder wenigstens teilweise überlappt, und/oder das mittlere Teil der Lasche (7) U-förmig gestaltet ist.

8. Schutzmaske (1), mit
einem Filterelement (3) zum Bedecken einer Mund- und/oder Nasenpartie einer Person,
wenigstens einem Kopfbefestigungsband (6) zum Befestigen der Schutzmaske (1) an dem Kopf der Person, und
wenigstens einem an dem Filterelement (3) aufgebrachten Klemmelement (2) aus einem Flachmaterial, wobei
das wenigstens eine Klemmelement (2) eine federnde Lasche (7) mit wenigstens drei federnden Teilen (10, 11) einschließlich zweier äußerer Teile (10) und eines mittleren Teils (11) aufweist, durch dessen Federkraft die äußeren Teile der Lasche (7) das unter alle Teile (10, 11) der Lasche (7) eingebrachte Kopfbefestigungsband (6) an das Klemmelement (2) klemmt, und dessen mittlerer Teil (11) mit dem Klemmelement (2) verbunden ist, um das Kopfbefestigungsband (6) durch den verbundenen mittleren Teil (11) verschiebbar an dem Klemmelement (2) zu fixieren.

9. Schutzmaske (1) nach dem vorhergehenden Schutzmasken (1)-Anspruch, wobei das wenigstens eine Klemmelement (2) integriert mit dem Filterelement (3) gestaltet ist, und/oder das wenigstens eine Klemmelement (2) innerhalb des Filterelements (3) vorgesehen ist oder das wenigstens eine Klemmelement (2) auf dem Filterelement (3) vorgesehen ist und/oder das Klemmelement (2) an einem Rand des Filterelements (3) vorgesehen ist.

10. Schutzmaske (1) nach einem der vorhergehenden Schutzmasken (1)-Ansprüche, wobei die federnde Lasche (7) U-förmig gestaltet ist, das mittlere Teil der Lasche (7) U-förmig gestaltet ist und/oder die federnde Lasche (7) hin zu einem Rand der Schutzmaske (1) orientiert ist, das Filterelement (3) das wenigstens eine Klemmelement (2) vollständig oder wenigstens teilweise überlappt, und/oder das Klemmelement (2) aus dem Flachmaterial geformt, gestanzt, besteht und/oder geschnitten ist.

11. Schutzmaske (1) nach einem der vorhergehenden Schutzmasken (1)-Ansprüche, wobei das wenigstens eine Klemmelement (2) mit dem Filterelement (3) verklebt, verschweißt und/oder vernäht ist.

12. Schutzmaske (1) nach einem der vorhergehenden Schutzmasken (1)-Ansprüche, wobei das Filterelement (3) wenigstens zwei übereinander angeordnete Gewebelagen (4) aufweist und das wenigstens eine Klemmelement (2) und wenigstens eine der Gewebelagen (4) aus dem gleichen Material und/oder einstückig gestaltet ist.

13. Schutzmaske (1) nach einem der vorhergehenden Schutzmasken (1)-Ansprüche, wobei eine seitliche Aussparung in die äußeren Teile der Lasche (7), durch welche das Kopfbefestigungsband (6) zwischen Lasche (7) und Klemmelement (2) hindurchführbar ist, eingebracht ist.
